# EUROPÄISCHE PATENTSCHRIFT

(11) **EP 3 784 095 B1**
(45) Veröffentlichungstag und Bekanntmachung des Hinweises auf die Patenterteilung: **27.08.2025**
(21) Anmeldenummer: 19718234.8
(22) Anmeldetag: 09.04.2019
(51) Int. Cl.: A47G 19/10, A47G 23/03

(54) **SET AUS EINER SELBSTHAFTENDEN MATTE UND EINEM GEFÄSS**
SET OF A SELF-ADHESIVE MAT AND A VESSEL
SET CONSTITUÉ D'UN MATELAS AUTO-ADHÉRENT ET D'UN CONTENANT

(30) Priorität: 27.04.2018 AT 503602018
(43) Veröffentlichungstag der Anmeldung: 03.03.2021
(73) Patentinhaber: König, Marcus, 8010 Graz (AT)
(72) Erfinder: König, Marcus, 8010 Graz (AT)
(74) Vertreter: Wirnsberger & Lerchbaum Patentanwälte OG
(86) Internationale Anmeldenummer: PCT/AT2019/060119
(87) Internationale Veröffentlichungsnummer: WO 2019/204839

(56) Entgegenhaltungen:
- EP-A1- 3 415 043
- WO-A1-01/34004
- WO-A1-01/34004
- WO-A1-2006/048637
- WO-A1-2018/107190
- CN-U- 206 371 790
- US-A- 2 813 509
- US-A1- 2015 351 565
- US-A1- 2017 042 354
- US-S- D 812 433

## Beschreibung

Die Erfindung betrifft ein Set bestehend aus einer selbsthaftenden Matte und ein als Gefäß ausgebildetes Objekt gemäß Anspruch 1.

Aus dem Stand der Technik sind elastische, selbsthaftende Matten mit einem Gefäß bekannt, welche auf einer glatten Oberfläche haften, wobei die Matte eine glatte Unterseite aufweist, sodass diese dicht mit der Oberfläche abschließt und somit bei einem Anheben der Matte ein partielles Vakuum entsteht, wodurch die Matte an der Oberfläche haftet. Eine derartige Matte kann lediglich von der Oberfläche gelöst werden, indem diese an einem Rand angehoben wird.

Mit Hilfe einer solchen Matte kann beispielsweise ein Objekt wie etwa eine Schale oder eine Schüssel, welches mit der Matte verbunden ist, auf einer glatten Oberfläche fixiert oder gegen ein Verrutschen gesichert werden.

In der WO 2016/010585 A1 ist beispielsweise eine einteilige Vorrichtung aus einer selbsthaftenden Matte und einer auf dieser Matte angeordneten Schale offenbart.

Darüber hinaus ist ein zweiteiliges Set aus einer selbsthaftenden Matte und einer daran befestigbaren Schale zum Füttern von Kleinkindern bekannt.

In der US 2,813,509 ist ein rundes Set mit einer zentralen Aufnahme für eine Schüssel oder allgemein ein Gefäß offenbart, wobei das Gefäß in die Aufnahme gesteckt werden kann.

Die US 2017/0042354 A1 offenbart einen Saugnapf, mit welchem ein Gefäß auf einer Tischoberfläche fixierbar ist, wobei keine gesonderte Matte vorgesehen ist.

Die US 2015/0351565 A1 offenbart ein Set mit einem Teller und einem Gefäß, wobei das Gefäß ein Anschlussstück aufweist, das mit einem Aufnahmeelement des Tellers verbindbar ist, wobei es sich im Wesentlichen um einen Drehverschluss handelt.

Weitere Sets aus einer Basis und einem darauf anbringbaren Gefäß sind auch in der US D812,433 S, der CN 206371790 U sowie der WO 2018/107190 A1 offenbart. Die WO 2018/107190 A1 im Speziellen offenbart ein Set aus einer selbsthaftenden Matte mit einem Gefäß, das auf der Matte in einer Aufnahme fixierbar ist.

Ein Nachteil der aus dem Stand der Technik bekannten zweiteiligen Vorrichtung ist insbesondere darin zu sehen, dass die Schale relativ leicht von der Matte gelöst werden kann. Dies kann auch von einem Kleinkind bewerkstelligt werden, weshalb nach wie vor die Gefahr besteht, dass die Schale samt Inhalt umgestoßen bzw. zu Boden geworfen wird.

Zwar wird dieses Problem durch eine einteilige Vorrichtung gemäß dem Stand der Technik gelöst, allerdings erweist sich eine Handhabung einer solchen einteiligen Vorrichtung durch die elastische Natur der Matte besonders umständlich. Ein weiterer Nachteil besteht in einem durch die Größe der Matte und die Höhe der Schale bedingten hohen Platzbedarf, vor allem bei einer Aufbewahrung sowie einer Reinigung der Vorrichtung.

Aufgabe der Erfindung ist es demnach, ein aus dem Stand der Technik bekanntes zweiteiliges Set weiterzuentwickeln, sodass die Gefahr des zu Bodenwerfens bzw. Umstoßens der Schale reduziert wird.

Die Aufgabe wird erfindungsgemäß durch eine Vorrichtung nach Anspruch 1 gelöst.

Ein mit dem erfindungsgemäßen Set erzielter Vorteil ist insbesondere darin zu sehen, dass das als Gefäß ausgebildete Objekt lediglich durch einen erhöhten Kraftaufwand und/oder ein Lösen einer, vorzugsweise mechanischen, Verriegelung von der Matte lösbar ist. Dadurch ist einerseits das Gefäß, wie beispielsweise eine Schale oder ein Teller, für ein Kleinkind im Wesentlichen unlösbar mit der Matte verbunden. Andererseits können die Matte sowie das darauf fixierbare Gefäß getrennt voneinander aufbewahrt und gereinigt werden, wodurch ein Platzbedarf eines solchen Sets minimiert wird. Durch die glatte Fläche an der Unterseite der Matte kann diese rutschfest und selbsthaftend auf beispielsweise einer Tischoberfläche abgelegt werden. Eine Selbsthaftung der Matte kann hierbei dadurch erreicht werden, dass an deren Unterseite eine ausreichend glatte Fläche vorgesehen ist, sodass bei versuchtem Anheben der Matte an einer zum Rand beabstandeten Position, beispielsweise am Gefäß oder der Verbindungseinrichtung, ein Vakuum entsteht, das einem vollflächigen Lösen der Matte entgegenwirkt.

Die Verbindungseinrichtung kann beispielsweise so ausgebildet sein, dass diese durch ein Drehen und vorzugsweise gleichzeitiges Drücken lösbar ist. Hierbei kann beispielsweise ein Druck von oben auf die Verbindungseinrichtung erforderlich sein, um das Drehen zu ermöglichen. Alternativ kann ein seitliches Zusammenpressen bzw. Zusammenquetschen der Verbindungseinrichtung erforderlich sein, um das Drehen zu ermöglichen. Darüber hinaus kann die Verbindungseinrichtung durch Ineinanderstecken verbindbar und durch einen Mechanismus verriegelbar sein. Hierfür kann die Verbindungseinrichtung als Steckverbindung, insbesondere als Clipverschluss, Klickverschluss oder Schnappverschluss ausgebildet sein.

Es ist vorteilhaft, wenn die Matte an der Oberseite einen erhabenen Rand aufweist, welcher insbesondere nach außen abgeschrägt ausgebildet ist. Dieser erhabene Rand kann beispielsweise als Barriere für Schmutz oder Essen dienen, welches zwar aus dem Gefäß jedoch nicht in einen hungrigen Mund des Kleinkindes befördert wird. Wenn der erhabene Rand zusätzlich nach außen hin abgeschrägt ausgebildet ist, so ist eine seitliche Angriffsfläche minimiert, was das Lösen der Matte von der Oberfläche zusätzlich erschwert.

Des Weiteren kann bevorzugt vorgesehen sein, dass die Matte an der Unterseite eine Ausnehmung und an der Oberseite eine korrespondierende Erhebung aufweist. Vorzugsweise sind die Ausnehmung und die Erhebung in einem Randbereich der Matte angeordnet. Um die Matte von der Oberfläche zu lösen, kann die Erhebung eingedrückt werden, wodurch sich ein Rand der Matte im Bereich der eingedrückten Erhebung anhebt. Somit kann die Matte leicht gelöst werden. Die Ausnehmung bildet also gemeinsam mit der Erhebung eine Lösehilfe aus.

Günstig ist es, wenn die Verbindungseinrichtung als Drehverschluss gestaltet ist, wobei das Aufnahmeelement und das Anschlussstück gegeneinander drehbar ausgebildet sind. Durch eine derartige Ausbildung der Verbindungseinrichtung ist ein schnelles und einfaches Verbinden des als Gefäß ausgebildeten Objektes mit der Matte ermöglicht. Alternativ dazu kann die Verbindungseinrichtung beispielsweise als Steckverbindung mit einem Clip-Verschluss ausgebildet sein.

Vorteilhaft ist es, wenn das Aufnahmeelement an der Matte und das Anschlussstück am als Gefäß ausgebildeten Objekt angeordnet ist. Wahlweise kann vorgesehen sein, dass das Anschlussstück an der Matte und das Aufnahmeelement am als Gefäß ausgebildeten Objekt angeordnet ist.

Es hat sich bewährt, wenn das Aufnahmeelement einen Anschlag und/oder eine Raste für das Anschlussstück aufweist. Dadurch wird ermöglicht, dass beim Verbinden des als Gefäß ausgebildeten Objektes mit der Matte das Anschlussstück im Aufnahmeelement einrastet und somit nur durch erhöhten Kraftaufwand bzw. ein Herausbewegen aus der Raste wieder lösbar ist.

Um eine Handhabung beim Verbinden der Matte mit dem als Gefäß ausgebildeten Objekt zu erleichtern, ist es vorgesehen, dass das Aufnahmeelement teilweise eine höhere Steifigkeit als die Matte aufweist. Hierfür kann vorgesehen sein, dass das Aufnahmeelement zumindest teilweise aus einem festeren bzw. steiferen Material als die Matte selbst ausgebildet ist. Die Matte kann hierfür beispielsweise aus einem Silicon und/oder das Aufnahmeelement aus einem Hartplastik, einem aushärtbaren Kunststoff bzw. einem Thermoplast ausgebildet sein. Die Matte ist somit besonders kostengünstig herstellbar, da das Aufnahmeelement in großer Stückzahl aus einem günstigen Material, vorzugsweise aus einem Hartplastik, hergestellt werden kann.

Nach der Erfindung ist das Aufnahmeelement im Wesentlichen rund ausgebildet und weist einen zentralen, insbesondere hohlen, Sockel auf. Durch eine kreisförmige bzw. runde Ausbildung ist ein Drehen des Anschlussstückes im Aufnahmeelement ermöglicht. Der Sockel dient hierbei im Wesentlichen als Stütze für das als Gefäß ausgebildete Objekt, wobei der Sockel das als Gefäß ausgebildete Objekt im Wesentlichen nach oben presst und somit das Anschlussstück im Aufnahmeelement fixiert.

Es ist erfindungsgemäß vorgesehen und vorteilhaft, wenn der Sockel teilweise elastisch deformierbar ausgebildet ist und, vorzugsweise entlang einer oberen Kante des Sockels, ein Ring vorgesehen ist, welcher eine höhere Steifigkeit als der Sockel aufweist. Normalerweise ist der Ring rigide ausgebildet, sodass dieser den Sockel entlang der oberen umlaufenden Kante stabilisiert. Um das als Gefäß ausgebildete Objekt von der Matte zu lösen bzw. das Aufnahmeelement aus der Raste herauszubewegen, kann vorgesehen sein, dass das Objekt nach unten gedrückt werden muss. Durch die deformierbare Ausbildung des Sockels ist dieser nach unten drückbar, wodurch in der Folge eine Drehbewegung und somit das Lösen des als Gefäß ausgebildeten Objektes von der Matte ermöglicht ist.

Damit der Sockel nur begrenzt nach unten drückbar ist, kann vorgesehen sein, dass das Aufnahmeelement zumindest einen, insbesondere mehrere, Abstandshalter aufweist, welche an der Unterseite der Matte, vorzugsweise in einem Hohlraum des Sockels, angeordnet sind. Darüber hinaus ist es günstig, wenn der zumindest eine Abstandshalter mit dem Ring des Sockels verbunden ist und durch die Matte bzw. den Sockel hindurch reicht. Durch den Abstandshalter ist gewährleistet, dass der Sockel nicht weiter eingedrückt wird, als dies für ein Lösen des als Gefäß ausgebildeten Objektes von der Matte erforderlich ist. Somit wird eine Belastung auf den Sockel minimiert und eine Lebensdauer des Sets erhöht.

Erfindungsgemäß umfasst das Aufnahmeelement einen Aufnahmering, welcher seitlich umlaufend zumindest teilweise von der Matte umschlossen ist und eine höhere Steifigkeit als die Matte aufweist. Der Aufnahmering kann beispielsweise aus einem aushärtbaren Kunststoff oder einem Thermoplast ausgebildet sein. Durch ein seitliches, insbesondere spaltfreies, Umschließen des Aufnahmeringes durch die Matte kann ein Ansammeln von Schmutz und/oder Bakterien zwischen dem Aufnahmering und der Matte vermieden werden.

Um eine feste Fixierung des als Gefäß ausgebildeten Objektes an der Matte zu gewährleisten, kann es vorgesehen sein, dass das Anschlussstück ein Einrastelement aufweist. Dieses Einrastelement greift vorzugsweise in die Raste des Aufnahmeelementes ein, wodurch das Anschlussstück im Aufnahmeelement arretiert wird. Hierbei kann vorgesehen sein, dass die Raste als Vertiefung und das Einrastelement als mit der Vertiefung zusammenwirkender Zapfen ausgebildet ist. Bevorzugt sind die Vertiefung nach oben orientiert am Aufnahmering und der Zapfen am Anschlussstück angeordnet. Im Bereich der Raste wird das als Gefäß ausgebildete Objekt durch den Sockel nach oben gepresst und der Zapfen somit in die Raste bewegt. Um das als Gefäß ausgebildete Objekt nun von der Matte zu lösen, kann das als Gefäß ausgebildete Objekt nach unten gedrückt werden, wodurch der Zapfen wieder aus der Raste herausbewegt wird.

Überdies kann vorgesehen sein, dass das Anschlussstück ein Führungselement aufweist. Dieses Führungselement kann beispielsweise in eine dafür vorgesehene Vertiefung im Aufnahmeelement eingreifen und somit das Anschlussstück entlang einer Drehrichtung sowie senkrecht zu dieser führen.

Darüber hinaus kann vorgesehen sein, dass das Anschlussstück im Wesentlichen rund ausgebildet ist und gegebenenfalls eine zentrale Sockelaufnahme aufweist. Durch die kreisförmige bzw. runde Ausbildung ist gewährleistet, dass das Anschlussstück im Aufnahmeelement drehbar ist. Weil das Aufnahmeelement einen Sockel umfasst, kann vorgesehen sein, dass das Anschlussstück eine korrespondierende zentrale Sockelaufnahme aufweist.

Es ist weiter vorteilhaft, wenn die Verbindungseinrichtung als Sicherheitsverschluss, insbesondere als Drück-Dreh-Verschluss, ausgebildet ist.

Zweckmäßig ist es, wenn eine Zwischenlage vorgesehen ist, welche im Wesentlichen zwischen der Matte und dem als Gefäß ausgebildeten Objekt anordenbar ausgebildet ist. Dadurch kann eine Fläche, welche gegen Verschmutzung geschützt ist, kostengünstig vergrößert werden, da eine großflächige Zwischenlage eingefügt sein kann und die Matte selbst nicht vergrößert ausgebildet sein muss. Die Zwischenlage kann zwischen der Matte und dem als Gefäß ausgebildeten Objekt eingefügt und somit mit dem Set verbunden sein. Hierbei kann die Zwischenlage beispielsweise als Platzmatte oder als Latz ausgebildet sein. Diese Zwischenlage lässt sich gegebenenfalls auch durch ein Zusammenwirken mit der Matte und dem als Gefäß ausgebildeten Objekt zwischen diesen positionsstabil fixieren.

Es ist weiter vorteilhaft, wenn die Zwischenlage ein Loch aufweist, durch welches ein Teilbereich des Objektes, insbesondere das Anschlussstück, führbar ist. Dadurch kann das als Gefäß ausgebildete Objekt in gewohnter Art und Weise mit der Matte verbunden werden, wobei ein Rand des Lochs das Anschlussstück und/oder die Aufnahmevorrichtung umschließt. Eine Verbindung des als Gefäß ausgebildeten Objektes mit der Matte erfolgt durch das Loch der Zwischenlage hindurch. Somit ist die Zwischenlage gegen Verrutschen gesichert. Damit das Anschlussstück und/oder die Aufnahme durch das Loch führbar sind, ist es günstig, wenn ein Durchmesser des Lochs der Zwischenlage größer ist als der Durchmesser des Anschlussstückes und/oder der Aufnahme. In der Regel ist der Durchmesser des Lochs kleiner als der maximale Durchmesser des als Gefäß ausgebildeten Objektes. Dadurch ist verhindert, dass die Zwischenlage nach oben hin über das als Gefäß ausgebildete Objekt ziehbar und in der Folge abnehmbar bzw. vom Set trennbar ist, ohne zuerst das als Gefäß ausgebildete Objekt von der Matte zu lösen.

Ein weiterer Vorteil ergibt sich, wenn die Zwischenlage als Latz mit einem öffenbaren Halsausschnitt ausgebildet ist. Dadurch kann die Zwischenlage einerseits fest mit dem Set verbunden sein und andererseits beispielsweise um den Hals eines Kindes gelegt werden. Der Halsausschnitt kann insbesondere leicht öffenbar ausgebildet sein. Hierfür können zwei Seiten des Halsausschnittes mit einer Verbindung, wie beispielsweise mit einem Klippverschluss, Magnetverschluss, einem oder mehreren Druckknöpfen oder dergleichen schließbar sein. Hierbei kann vorgesehen sein, dass bereits geringe Zugkräfte diese Verbindung lösen. Es ist weiter günstig wenn die Verbindung mit einer Zugkraft von mehr als 100 N, vorzugsweise mehr als 75 N, besonders bevorzugt mit einer Zugkraft von zumindest 25 N, lösbar ist.

Bevorzugt sind die Matte und das Aufnahmeelement integral ausgebildet. Beispielsweise kann das Aufnahmeelement bereitgestellt und mit einem Material, welches die Matte ausbildet umgossen sein, sodass ein vorzugsweise spaltfreier Übergang zwischen dem Aufnahmeelement und der Matte gewährleistet ist. In einer bevorzugten Ausführungsform kann der Aufnahmering aus einem aushärtbaren Kunststoff oder Thermoplast ausgebildet mit Silicon umgossen sein.

Weitere Merkmale, Vorteile und Wirkungen ergeben sich aus den nachfolgend dargestellten Ausführungsbeispielen. In den Zeichnungen, auf welche dabei Bezug genommen wird, zeigen:
Fig. 1 eine Draufsicht auf eine erfindungsgemäße Matte;
Fig. 2 eine Ansicht einer Unterseite der erfindungsgemäßen Matte;
Fig. 3 einen Querschnitt durch die Matte und ein als Gefäß ausgebildetes Objekt;
Fig. 4 einen Querschnitt durch einen Teilbereich des Aufnahmeelementes.

Fig. 1 zeigt eine insbesondere selbsthaftende Matte 1, wobei eine Oberseite der Matte 1 dargestellt ist. In der dargestellten Ausführungsform ist die Matte 1 kreisrund ausgebildet. Alternativ dazu kann die Matte 1 in einer beliebigen Form, beispielsweise oval, rechteckig oder quadratisch, gestaltet sein. Hierbei weist die Matte 1 ein vornehmlich zentral angeordnetes Aufnahmeelement auf, welches einen Sockel 2 und einen Aufnahmering 3 umfasst. Das Aufnahmeelement ist im Wesentlichen rund bzw. kreisrund ausgebildet. Der Sockel 2 ist üblicherweise mittig im Aufnahmeelement positioniert und gegebenenfalls vom Aufnahmering 3 umgeben. In der Regel umfasst der Aufnahmering 3 zumindest ein, vorzugsweise drei oder mehr Führungsmittel 4 auf. Zur Stabilisierung weist der Sockel 2 einen rigiden Ring 5 auf, welcher insbesondere entlang einer oberen Kante des Sockels 2 angeordnet ist. Es hat sich bewährt, wenn der Ring 5 und/oder der Aufnahmering 3 aus einem steifen Material, beispielsweise aus einem Hartplastik, einem aushärtbaren Kunststoff oder einem Thermoplast, ausgebildet sind. Darüber hinaus kann vorgesehen sein, dass der rigide Ring 5 mit dem Aufnahmering 3 über zumindest einen, vorzugsweise mehrere, Stege 6 verbunden ist. Vorteilhaft ist es, wenn die Stege 6 in drei Abschnitte gegliedert sind, wobei ein erster Abschnitt und ein dritter Abschnitt versetzt parallel verlaufen und durch einen zweiten Abschnitt verbunden sind. Um eine Herstellung zu vereinfachen, kann vorgesehen sein, dass die Stege 6 aus dem gleichen Material wie der Ring 5 hergestellt sind. Wahlweise sind der Ring 5, die Stege 6 und optional der Aufnahmering 3 einteilig, jedoch bevorzugt mit unterschiedlicher Materialstärke, ausgebildet. Der erste Abschnitt und der zweite Abschnitt bzw. der zweite Abschnitt und der dritte Abschnitt schließen hierbei üblicherweise jeweils einen Winkel von etwa 90° ein. Umlaufend um das Aufnahmeelement ist eine Fläche vorgesehen, welche durch einen erhabenen Rand 7 begrenzt ist. Der erhabene Rand 7 ist bevorzugt radial nach außen hin abgeschrägt ausgebildet. Ferner ist normalerweise eine Lösehilfe 8 vorgesehen, welche eine Erhebung an der Oberseite der Matte 1 umfasst.

Fig. 2 zeigt eine Ansicht einer Unterseite der Matte 1 wobei eine im Wesentlichen ringförmige glatte Fläche 9 vorgesehen ist, welche den zentralen Sockel 2 umschließt. In einem Randbereich ist wiederum die Lösehilfe 8 vorgesehen, welche an der Unterseite der Matte 1 eine Ausnehmung umfasst. Am Sockel 2 sind hierbei mehrere Abstandshalter 10 vorgesehen, welche ebenso entlang einer Kreislinie angeordnet sind.

Die Abstandshalter 10 sind vorzugsweise mit dem rigiden Ring 5 verbunden und reichen durch die Matte 1, insbesondere in einem Bereich des Sockels 2, hindurch.

Fig. 3 zeigt einen Querschnitt durch ein erfindungsgemäßes Set, umfassend die Matte 1 und ein als Gefäß ausgebildetes Objekt 11 entlang der in Fig. 1 gestrichelt dargestellten Linie III-III. Das Objekt 11 ist bevorzugt als Schale, Teller, Schüssel, Becher, Napf oder dergleichen ausgebildet sein. An der Unterseite der Matte 1 ist die glatte Fläche 9 vorgesehen, welche im Bereich des Sockels 2 unterbrochen bzw. abgesetzt ist, sodass die glatte Fläche 9 im Wesentlichen ringförmig ausgebildet ist. Der Sockel 2 ist im Wesentlichen hohl ausgebildet, wodurch ein Hohlraum 12 in der Mitte der Matte 1 bereitgestellt ist. Besonders bevorzugt weist der Sockel 2 eine oder mehrere Stufen auf, wobei der jeweils zweite Abschnitt der Stege 6 entlang einer Stufe verläuft. An der Oberseite der Matte 1 ist der Aufnahmering 3 angeordnet, welcher den Sockel 2 umschließt. Darüber hinaus ist der Aufnahmering 3 von der Matte 1 umschlossen. Hierfür ist die Matte 1 aufgebogen und weist im Wesentlichen eine, üblicherweise kreisrunde, Lasche 13 auf, in welcher der Aufnahmering 3 positioniert ist. Der Sockel 2 ist im Wesentlichen einteilig mit der Matte 1 ausgebildet, wobei die Matte 1 in einem Abschnitt, welcher im Wesentlichen waagrecht angeordnet ist, dünner als in einem übrigen Bereich ausgebildet ist, sodass dieser Abschnitt leicht nach unten durchhängt. An der oberen Kante des Sockels 2 ist, insbesondere zur Stabilisierung desselben, der rigide Ring 5 positioniert, welcher mit mehreren durch die Matte 1 hindurch reichenden Abstandshaltern 10 verbunden oder einteilig mit diesen ausgebildet ist. In einem Randbereich ist die Matte 1 durch den erhabenen Rand 7 begrenzt, wobei dieser radial nach außen hin abgeschrägt ausgebildet ist. Die Lösehilfe 8 ist im Randbereich vorgesehen, wobei die Erhebung der Lösehilfe 8 an der Oberseite und die Vertiefung der Lösehilfe 8 an der Unterseite der Matte 1 positioniert sind.

Das als Gefäß ausgebildete Objekt 11 welches an der Matte 1 befestigbar ist, weist ein zum Aufnahmeelement korrespondierendes bzw. mit diesem zusammenwirkendes Anschlussstück 14 auf. Darüber hinaus können am Anschlussstück 14 ein oder mehrere Einrastelemente 15 und/oder Führungselemente 16 vorgesehen sein, welche einer Fixierung und/oder einer Führung des Anschlussstückes 14 im Aufnahmeelement dienen. Die Einrastelemente 15 und/oder die Führungselemente 16 sind beispielsweise als Zapfen ausgebildet. Ferner kann mittig im Anschlussstück 14 eine Sockelaufnahme 17 vorgesehen sein, welche als, insbesondere zum Sockel 2 korrespondierende, Vertiefung ausgebildet ist. Vorzugsweise fügt sich der Sockel 2 bei einem Verbinden des als Gefäß ausgebildeten Objektes 11 mit der Matte 1 passgenau in die Sockelaufnahme 17 ein, wobei üblicherweise eine Tiefe der Sockelaufnahme 17 geringer als eine Höhe des Sockels 2 ausgebildet ist, sodass der Sockel 2 beim Verbinden des als Gefäß ausgebildeten Objektes 11 mit der Matte 1 deformiert wird.

Fig. 4 zeigt eine Projektion eines Querschnitts durch einen Teilbereich des Aufnahmeelementes entlang der in Fig. 1 dargestellten gestichelten Linie IV-IV. In diesem Teilbereich ist eines der Führungsmittel 4 vorgesehen, welches am Anschlusselement angeordnete und zu diesem korrespondierende Führungselemente 16 leitet. Das Führungsmittel 4 ist üblicherweise abgeschrägt ausgebildet, wobei die Führungselemente 16 beim Verbinden des als Gefäß ausgebildeten Objektes 11 mit der Matte 1 vorzugsweise von oben in das Führungsmittel 4 eingreifen. Ferner ist ein Anschlag 19 und/oder eine Raste 18 vorgesehen. Die Raste 18 ist hierbei als Vertiefung ausgebildet, in welche das Einrastelement 15, wie beispielsweise der Zapfen, des Anschlussstückes 14 eingreifen kann.

Zur Befestigung des als Gefäß ausgebildeten Objektes 11 an der Matte 1 wird dieses zuerst mit dem Anschlussstück 14 in das Aufnahmeelement eingeführt. Danach kann das als Gefäß ausgebildete Objekt 11 in eine erste Richtung, beispielsweise im Uhrzeigersinn, gedreht werden, wodurch sich das Anschlussstück 14 im Aufnahmeelement dreht. Dabei greifen die Führungselemente 16 von oben und die Einrastelemente 15 seitlich in die Führungsmittel 4 ein, sodass das als Gefäß ausgebildete Objekt 11 samt Anschlussstück 14 nach unten gepresst wird. Hierbei wird gleichzeitig der Sockel 2 durch das Anschlussstück 14 deformiert und ebenfalls nach unten gepresst. Eine Drehung erfolgt hierbei vorzugsweise bis das Einrastelement 15 am Anschlag 19 anschlägt und in die Raste 18 einrastet. Beim Anschlag 19 wird das als Gefäß ausgebildete Objekt 11 durch den Sockel 2 wieder nach oben gedrückt, wodurch das Einrastelement 15 in die Raste 18 einrastet.

Um das als Gefäß ausgebildete Objekt 11 von der Matte 1 zu lösen, wird dieses zuerst nach unten gedrückt. Dadurch wird einerseits das Einrastelement 15 aus der Raste 18 bewegt und andererseits der Sockel 2 deformiert. Danach kann das als Gefäß ausgebildete Objekt 11 in eine zweite Richtung, beispielsweise entgegen dem Uhrzeigersinn, gedreht werden, wobei das als Gefäß ausgebildete Objekt 11 durch die Führungselemente 16 und das korrespondierende abgeschrägte Führungsmittel 4 wieder nach oben bewegt wird. Hierbei kehrt der Sockel 2 auch wieder in eine ursprüngliche Position bzw. Form zurück.

Mit einem erfindungsgemäßen Set können also Kleinkinder sicher und bequem gefüttert werden, wobei diese gleichzeitig selbstständiges Essen erlernen, ohne dass die Gefahr besteht, dass eine beispielsweise mit einem Brei gefüllte Schale umgestoßen oder zu Boden geworfen wird, da die Schale mit der selbsthaftenden Matte 1 fest verbunden ist. Um das Set zu reinigen und/oder zu verstauen, kann die Schale bzw. das als Gefäß ausgebildete Objekt 11 von einem Erwachsenen durch lösen der Verbindungseinrichtung in einfacher Art und Weise von der Matte 1 gelöst und folglich getrennt voneinander und dementsprechend platzsparend aufbewahrt oder beispielsweise in einem Geschirrspüler gereinigt werden. Durch die zweiteilige Ausführung des Sets kann die Matte 1, beispielsweise beim Füttern des Kleinkindes, auf einer Tischoberfläche liegen bleiben, während das als Gefäß ausgebildete Objekt 11 ausgetauscht wird. Beispielsweise kann eine Vorspeisenschüssel entfernt und eine Hauptspeisenschüssel an der Matte 1 fixiert werden.

## Patentansprüche

1. Set, umfassend eine selbsthaftende Matte (1) und ein als Gefäß ausgebildetes Objekt (11), wobei die Matte (1) zumindest teilweise aus einem elastisch verformbaren Material gebildet ist und an einer Unterseite eine glatte Fläche (9) aufweist, durch welche die Matte (1) rutschfest und selbsthaftend auf beispielsweise einer Tischoberfläche ablegbar ist, wobei das Objekt (11) mittels einer Verbindungseinrichtung lösbar an einer Oberseite der Matte (1) befestigbar ist, wobei die Verbindungseinrichtung ein Aufnahmeelement und ein damit zusammenwirkendes Anschlussstück (14) umfasst, welche ineinander steckbar ausgebildet sind, **dadurch gekennzeichnet, dass** die Verbindungseinrichtung verriegelbar ausgebildet ist, wobei das Aufnahmeelement im Wesentlichen rund ausgebildet ist und einen zentralen, insbesondere hohlen, Sockel (2) aufweist, wobei der Sockel (2) teilweise elastisch deformierbar ausgebildet ist und, vorzugsweise entlang einer oberen Kante des Sockels (2), einen Ring (5) aufweist, welcher Ring (5) eine höhere Steifigkeit als der Sockel (2) aufweist, und wobei das Aufnahmeelement einen Aufnahmering (3) umfasst, welcher seitlich umlaufend zumindest teilweise von der Matte (1) umschlossen ist und eine höhere Steifigkeit als die Matte (1) aufweist..

2. Set nach Anspruch 1, **dadurch gekennzeichnet, dass** die Matte (1) an der Oberseite einen erhabenen Rand (7) aufweist, welcher insbesondere nach außen abgeschrägt ausgebildet ist.

3. Set nach Anspruch 1 oder 2, **dadurch gekennzeichnet, dass** die Matte (1) an der Unterseite eine Ausnehmung und an der Oberseite eine korrespondierende Erhebung aufweist.

4. Set nach einem der Ansprüche 1 bis 3, **dadurch gekennzeichnet, dass** die Verbindungseinrichtung als Drehverschluss gestaltet ist, wobei das Aufnahmeelement und das Anschlussstück (14) gegeneinander drehbar ausgebildet sind.

5. Set nach einem der Ansprüche 1 bis 4, **dadurch gekennzeichnet, dass** das Aufnahmeelement an der Matte (1) und das Anschlussstück (14) am Objekt (11) angeordnet ist.

6. Set nach einem der Ansprüche 1 bis 5, **dadurch gekennzeichnet, dass** das Aufnahmeelement einen Anschlag (19) und/oder eine Raste (18) für das Anschlussstück (14) aufweist.

7. Set nach einem der Ansprüche 1 bis 6, **dadurch gekennzeichnet, dass** das Aufnahmeelement teilweise eine höhere Steifigkeit als die Matte (1) aufweist.

8. Set nach einem der Ansprüche 1 bis 7, **dadurch gekennzeichnet, dass** das Aufnahmeelement zumindest einen, insbesondere mehrere, Abstandshalter (10) aufweist, welche an der Unterseite der Matte (1), vorzugsweise in einem Hohlraum (12) des Sockels (2), angeordnet sind.

9. Set nach einem der Ansprüche 1 bis 8, **dadurch gekennzeichnet, dass** das Anschlussstück (14) ein Einrastelement (15) aufweist.

10. Set nach einem der Ansprüche 1 bis 9, **dadurch gekennzeichnet, dass** das Anschlussstück (14) ein Führungselement (16) aufweist.

11. Set nach einem der Ansprüche 1 bis 10, **dadurch gekennzeichnet, dass** das Anschlussstück (14) im Wesentlichen rund ausgebildet ist und gegebenenfalls eine zentrale Sockelaufnahme (17) aufweist.

12. Set nach einem der Ansprüche 1 bis 11, **dadurch gekennzeichnet, dass** die Verbindungseinrichtung als Sicherheitsverschluss, insbesondere als Drück-Dreh-Verschluss, ausgebildet ist.

13. Set nach einem der Ansprüche 1 bis 12, **dadurch gekennzeichnet, dass** eine Zwischenlage vorgesehen ist, welche im Wesentlichen zwischen der Matte (1) und dem Objekt (11) anordenbar ausgebildet ist.

14. Set nach Anspruch 13, **dadurch gekennzeichnet, dass** die Zwischenlage ein Loch aufweist, durch welches ein Teilbereich des Objektes (11), insbesondere das Anschlussstück (14), führbar ist.

15. Set nach einem der Ansprüche 1 bis 14, **dadurch gekennzeichnet, dass** die Zwischenlage als Latz mit einem öffenbaren Halsausschnitt ausgebildet ist.

## Claims

1. A set comprising a self-adhesive mat (1) and an object (11) which is formed as a vessel, the mat (1) being formed at least in part from an elastically deformable material and having a smooth surface (9) on an underside, by means of which the mat (1) can be laid down in a non-slip and self-adhesive manner on a tabletop for example, it being possible to fasten the object (11) in a detachable manner on an upper side of the mat (1) by means of a connecting device, the connecting device comprising a holding element and a connecting piece (14) interacting with it, which are designed such that they can be plugged into one another, **characterized in that** the connecting device is designed in a lockable manner, wherein the holding element is designed in a substantially round manner and has a central, in particular hollow, base (2), wherein the base (2) is formed in a partially elastically deformable manner and has a ring (5) preferably along an upper edge of the base (2), which ring (5) has a higher stiffness than the base (2) and wherein the holding element comprises a holding ring (3) which is enclosed by the mat (1) at least to some extent in a laterally circumferential manner and has a higher stiffness than the mat (1).

2. The set according to Claim 1, **characterized in that** the mat (1) has a raised edge (7) at the upper side, which edge is designed in an in particular outwardly sloping manner.

3. The set according to Claim 1 or 2, **characterized in that** the mat (1) has a recess on the underside and a corresponding protuberance on the upper side.

4. The set according to one of Claims 1 to 3, **characterized in that** the connecting device is configured as a twist lock, wherein the holding element and the connecting piece (14) are designed to be rotatable with respect to one another.

5. The set according to one of Claims 1 to 4, **characterized in that** the holding element is arranged on the mat (1) and the connecting piece (14) is arranged on the object (11).

6. The set according to one of Claims 1 to 5, **characterized in that** the holding element has a stop (19) and/or a notch (18) for the connecting piece (14).

7. The set according to one of Claims 1 to 6, **characterized in that** the holding element to some extent has a higher stiffness than the mat (1).

8. The set according to one of Claims 1 to 7, **characterized in that** the holding element has at least one, in particular a plurality of spacers (10) which are arranged on the underside of the mat (1), preferably in a cavity (12) of the base (2).

9. The set according to one of Claims 1 to 8, **characterized in that** the connecting piece (14) has a latching element (15).

10. The set according to one of Claims 1 to 9, **characterized in that** the connecting piece (14) has a guide element (16).

11. The set according to one of Claims 1 to 10, **characterized in that** the connecting piece (14) is of substantially round design and if appropriate has a central base holder (17).

12. The set according to one of Claims 1 to 11, **characterized in that** the connecting device is designed as a safety lock, particularly as a push-twist lock.

13. The set according to one of Claims 1 to 12, **characterized in that** an intermediate layer is provided, which is designed to be arrangeable substantially between the mat (1) and the object (11).

14. The set according to Claim 13, **characterized in that** the intermediate layer has a hole through which a subregion of the object (11), particularly the connecting piece (14), can be guided.

15. The set according to one of Claims 1 to 14, **characterized in that** the intermediate layer is formed as a bib with a neckline that can be opened.

## Revendications

1. Kit, comprenant un tapis (1) auto-adhérent et un objet (11) conçu sous la forme d'un récipient, le tapis (1) étant constitué au moins partiellement en une matière élastiquement déformable et comportant sur une face inférieure une surface (9) lisse, par laquelle le tapis (1) peut se poser de manière antidérapante et auto-adhérente sur par exemple la surface d'une table, l'objet (11) étant susceptible d'être fixé de manière amovible, au moyen d'un dispositif d'assemblage sur une face supérieure du tapis (1), le dispositif d'assemblage comprenant un élément de logement et une pièce de raccordement (14) coopérant avec celui-ci, lesquels sont conçus en étant emboîtables l'un dans l'autre, **caractérisé en ce que** le dispositif d'assemblage est conçu de manière à être verrouillable, l'élément de logement étant conçu de forme sensiblement ronde et comportant un socle (2) central, notamment creux, le socle (2) étant conçu partiellement de manière élastiquement déformable et comportant de préférence le long d'un arête supérieure du socle (2) une bague (5), laquelle bague (5) fait preuve d'une rigidité supérieure à celle du socle (2) et l'élément de logement comprenant une bague de logement (3), laquelle est entourée latéralement en périphérie au moins partiellement par le tapis (1) et fait preuve d'une rigidité supérieure à celle du tapis (1).

2. Kit selon la revendication 1, **caractérisé en ce que** sur la face supérieure, le tapis (1) comporte un bord (7) en relief, lequel est conçu notamment en étant chanfreiné vers l'extérieur.

3. Kit selon la revendication 1 ou 2, **caractérisé en ce que** le tapis (1) comporte sur la face inférieure un évidement et sur la face supérieure, une élévation correspondante.

4. Kit selon l'une quelconque des revendications 1 à 3, **caractérisé en ce que** le dispositif d'assemblage est constitué sous la forme d'une fermeture rotative, l'élément de logement et la pièce de raccordement (14) étant conçus en étant rotatifs l'un par rapport à l'autre.

5. Kit selon l'une quelconque des revendications 1 à 4, **caractérisé en ce que** l'élément de logement est placé sur le tapis (1) et la pièce de raccordement (14) est placée sur l'objet (11).

6. Kit selon l'une quelconque des revendications 1 à 5, **caractérisé en ce que** l'élément de logement comporte une butée (19) et / ou une encoche (18) pour la pièce de raccordement (14).

7. Kit selon l'une quelconque des revendications 1 à 6, **caractérisé en ce que** l'élément de logement fait preuve partiellement d'une rigidité supérieure à celle du tapis (1).

8. Kit selon l'une quelconque des revendications 1 à 7, **caractérisé en ce que** l'élément de logement comporte au moins un, de préférence plusieurs espaceurs (10), lesquels sont placés sur la face inférieure du tapis (1), de préférence dans une cavité (12) du socle (2).

9. Kit selon l'une quelconque des revendications 1 à 8, **caractérisé en ce que** la pièce de raccordement (14) comporte un élément d'enclenchement (15).

10. Kit selon l'une quelconque des revendications 1 à 9, **caractérisé en ce que** la pièce de raccordement (14) comporte un élément de guidage (16).

11. Kit selon l'une quelconque des revendications 1 à 10, **caractérisé en ce que** la pièce de raccordement (14) est conçue de forme sensiblement ronde et comporte le cas échéant un logement de socle (17) central.

12. Kit selon l'une quelconque des revendications 1 à 11, **caractérisé en ce que** le dispositif d'assemblage est conçu sous la forme d'une fermeture de sécurité, notamment en tant que fermeture par poussée et rotation.

13. Kit selon l'une quelconque des revendications 1 à 12, **caractérisé en ce qu'**il est prévu une position intermédiaire, laquelle est conçue de sorte à pouvoir être placée sensiblement entre le tapis (1) et l'objet (11).

14. Kit selon la revendication 13, **caractérisé en ce que** la position intermédiaire comporte un trou, à travers lequel peut être guidée une zone partielle de l'objet (11), notamment la pièce de raccordement (14).

15. Kit selon l'une quelconque des revendications 1 à 14, **caractérisé en ce que** la position intermédiaire est conçue sous la forme d'une bavette, avec une échancrure de col pouvant s'ouvrir.
